# EUROPÄISCHE PATENTSCHRIFT

(11) **EP 1 954 104 B1**
(45) Veröffentlichungstag und Bekanntmachung des Hinweises auf die Patenterteilung: **07.08.2013**
(21) Anmeldenummer: 07122645.0
(22) Anmeldetag: 07.12.2007
(51) Int. Cl.: H05B 37/02, H02J 13/00

(54) **Schnittstelle für Tastersignale und Digitalsignale mit Schutzschaltung**
Interface for switch signals and digital signals with protective circuit
Interface pour signaux de capteur et signaux numériques dotés d'un circuit protecteur

(30) Priorität: 31.01.2007 DE 102007004810
(43) Veröffentlichungstag der Anmeldung: 06.08.2008
(73) Patentinhaber: Tridonic AG, 8755 Ennenda (CH)
(72) Erfinder: Zimmermann, Michael, 8888 Heiligkreuz (CH)
(74) Vertreter: Rupp, Christian

(56) Entgegenhaltungen:
- EP-A- 1 473 976
- WO-A-2005/004552
- WO-A-2006/010416
- WO-A-2006/111257
- US-A1- 2004 140 777
- US-B1- 6 297 724

## Beschreibung

Die Anmeldung betrifft eine Schnittstelle, der als zulässige Signale einerseits Digitalsignale und andererseits Signale von einem Taster oder Schalter an den gleichen eingangsseitigen Anschlüssen zugeführt werden können. Beide Signaltypen werden ausgangsseitig von der Schnittstelle derart weitergegeben, dass logische Zustände entsprechend dem logischen Zustand des jeweiligen eingangsseitigen Signals an eine Steuereinheit weitergegeben werden können. Da beide Signaltypen zulässig sind, darf beispielsweise auch das Anliegen eines Netzspannungspegels im Falle einer Taster- oder Schalter-Ansteuerung weder zu einer Zerstörung noch zu einer Abschaltung der Schnittstelle führen, wie in der WO 2006/111257 A1 erwähnt.

Vorzugsweise weist die Schnittstelle auch einen Empfangszweig für Digitalsignale auf, die an den eingangsseitigen Anschlüssen der Schnittstelle an angeschlossene Busleitungen übertragen werden.

Die ausgangsseitigen Signale der Schnittstelle können, wie gesagt, an eine Steuereinheit weitergegeben werden, die z.B. Teil eines Gebäudetechnikgeräts ist. Derartige Gebäudetechnikgeräte können z.B. Aktoren, Sensoren oder Betriebsgeräte für Leuchtmittel beinhalten. In diesem Zusammenhang bezieht sich die Erfindung insbesondere auf die Ansteuerung von dimmbaren Betriebsgeräten für Leuchtmittel, bei denen ein Dimmen sowohl durch Digitalsignale als auch durch Taster- oder Schaltersignale ausgelöst werden kann.

Die Erfindung hat sich zur Aufgabe gemacht, eine sichere Ausführung einer derartigen Schnittstelle mit verhältnismäßig wenigen elektronischen Bauteilen zu erreichen. Diese Aufgabe wird erfindungsgemäß durch die Merkmale der unabhängigen Ansprüche gelöst. Die abhängigen Ansprüche bilden den zentralen Gedanken der Erfindung in besonders vorteilhafter Weise weiter.

Die Erfindung betrifft eine Schnittstelle für Betriebsgeräte für Leuchtmittel gemäß Anspruch 1.

Die abhängigen Ansprüche enthalten weitere Ausgestaltungen.

Die vorbestimmte Zeitdauer kann dabei wenigstens so lang wie eine Halbwelle der Netzspannung sein.

Die Schutzschaltung, bei der es sich z.B. um eine integrierte Schaltung handeln kann, kann die Schnittstelle unverzüglich für Netzspannungssignale konfigurieren, wenn sie ein Anliegen eines Netzspannungssignals erfasst.

Zur Konfigurierung der Schnittstelle für Netzspannungssignale kann ein Strombegrenzungswiderstand geschaltet sein, der durch die Schutzschaltung zur Konfigurierung der Schnittstelle für Digitalsignale durch Schließen eines Schutzschalters überbrückt wird. Der Schalter ist dabei derart ausgelegt, dass die Abschaltung der Netzspannung auf jeden Fall schneller erfolgt als die Netzspannung über einen definierten Referenzspannungspegel ansteigen kann. Darüber hinaus ist der Strombegrenzungswiderstand zur Sicherheit gegen ein dauerhaftes Anliegen der Netzspannung an den Eingangsanschlüssen der Schnittstelle so hochohmig dimensioniert, dass er eine derartige Störung absorbieren kann.

Zu dem Strombegrenzungswiderstand kann eine Konstantstromquelle parallel geschaltet sein, die in Serie zu dem Schutzschalter geschaltet ist, um bei eingangsseitigem Anliegen der Digitalsignale einen definierten Stromfluss zu erzeugen.

Der Schutzschalter kann z.B. ein Transistor sein, der optional zusammen mit der Schutzschaltung als integrierte Schaltung ausgeführt ist.

Auch die beiden Optokoppler (2, 3) und der Gleichrichter können mit in eine Schaltung integriert sein.

Somit kann die gesamte Schnittstellenschaltung als integrierte Schaltung in ein Standard-IC-Gehäuse aufgenommen werden, was sehr platzsparend ist. Dies ist vor allem für ein LED-Betriebsgerät von Vorteil.

Die Schnittstelle kann weiterhin einen mit dem ersten Anschluss verbindbaren Empfangszweig für Digitalsignale aufweisen, die der Schnittstelle von der Steuereinheit eines angeschlossenen Betriebsgeräts zuführbar sind.

Darüber hinaus kann die Schnittstelle eine Potentialtrennungseinheit (z.B. einen Optokoppler) aufweisen, der primärseitig mit dem ersten Anschluss und sekundärseitig mit dem zweiten Anschluss verbunden ist.

Die Schutzschaltung kann ferner einen Microcontroller aufweisen, dessen Funktion weiter unten im Detail erläutert wird.

Die Erfindung bezieht sich außerdem auf ein System, welches eine Schnittstelle des oben geschilderten Typs und ein Betriebsgerät für Leuchtmittel oder ein anderes steuerbares Gebäudetechnikgerät aufweist. Bei dem Betriebsgerät kann es sich z.B. um ein Vorschaltgerät für Gasentladungslampen oder LEDs handeln.

Darüber hinaus bezieht sich die Erfindung auch auf ein Verfahren zum Betrieb einer Schnittstelle für Betriebsgeräte zur Ansteuerung von Leuchtmitteln gemäß Anspruch 13.

Weitere Merkmale, Vorteile und Eigenschaften der vorliegenden Erfindung sollen nunmehr Bezug nehmend auf die begleitenden Zeichnungen näher erläutert werden.
- Fig. 1a: zeigt eine erste schaltungstechnische Realisierung der erfindungsgemäßen Schnittstelle mit einem angeschlossenen Betriebsgerät für ein Leuchtmittel,
- Fig. 1b: zeigt eine schematische Darstellung eines digitalen Zeitschaltglieds mit Anzugsverzögerung, das als integrierte Schutzschaltung zum Schalten eines zwischen zwei verschiedenen Betriebsarten umschaltenden steuerbaren Leistungsschalters Teil der in Fig. 1a dargestellten Schnittstelle sein kann,
- Fig. 2a: zeigt eine zweite schaltungstechnische Realisierung der erfindungsgemäßen Schnittstelle mit einem angeschlossenen Betriebsgerät für ein Leuchtmittel,
- Fig. 2b: zeigt den Schaltungsaufbau einer als Fensterkomparator realisierten Diskriminatorschaltung, die als integrierte Schutzschaltung zum Schalten eines zwischen zwei verschiedenen Betriebsarten umschaltenden steuerbaren Leistungsschalters Teil der in Fig. 1b dargestellten Schnittstelle sein kann,
- Fig. 3a: zeigt eine dritte schaltungstechnische Realisierung der erfindungsgemäßen, zur Ansteuerung eines Betriebsgeräts für ein Leuchtmittel verwendeten Schnittstelle mit einem zum Umschalten zwischen einer getasteten Netzwechselspannung und einem digitalen Busspannungssignal dienenden steuerbaren Leistungsschalter, der über ein aus diskreten elektronischen Bauelementen gebildetes passives Verzögerungsglied erster Ordnung zeitverzögert angesteuert wird, und
- Fig. 3b: zeigt eine funktionsäquivalente Schaltungsvariante der in Fig. 3a skizzierten Schnittstelle.

In Fig. 1a ist eine Schnittstelle dargestellt, an deren eingangsseitigen Anschlüssen K-K' ein Signalpegel angelegt werden kann. Das angelegte Signal kann dabei entweder ein digitales Busspannungssignal *U_{Bus}* mit Gleichspannungspegeln in einem Amplitudenbereich von bis zu 30 V sein, wie es bei den Industriestandards DALI und DSI der Fall ist. Als weiterer Signaltyp ist auch zulässig vorgesehen, dass ein Signal von einem Taster oder Schalter angelegt wird. Dabei kann dieser Taster oder Schalter zur Bereitstellung einer Netzwechselspannung *U_{Netz}* mit einem Spitzenspannungspegel von beispielsweise 220 V ausgelegt sein, so dass potenziell, abhängig von der Taster- oder Schalterbetätigung, diese Netzwechselspannung *U_{Netz}* an den Anschlüssen K-K' anliegen kann.

Üblicherweise ist die Information bei Taster- oder Schaltersignalen zeitkontinuierlich über die Dauer der jeweiligen vorzugsweise manuellen Betätigung codiert. Taster- oder Schaltersignale sind daher im Vergleich zu Digitalsignalen von wesentlich niedrigerer Frequenz.

Digitalsignale sind über hochfrequente Schaltvorgänge codiert.

Das Anliegen dieser Netzwechselspannung *U_{Netz}* darf dabei weder zu einem Abschalten noch zu einer Zerstörung oder sonstigen Beeinträchtigung der Schnittstelle führen. Vielmehr muss die Schnittstelle in der Lage sein, unabhängig von dem Anliegen der beiden Signaltypen ein entsprechendes Logiksignal an einem sendeseitigen Ausgangsanschluss K_{S} bereitzustellen, das beispielsweise zu einem zur Ansteuerung eines Leuchtmittels 7 verwendeten Betriebsgerät 6 weitergegeben werden kann. Im Falle von Tastersignalen wertet eine Steuereinheit des Betriebsgeräts 6 z.B. die Anzahl und/oder die Dauer der jeweiligen Tasterbetätigung aus und erzeugt daraus Ansteuersignale für das angeschlossene Leuchtmittel 7.

Baulich kann die Schnittstelle von dem Betriebsgerät 6 getrennt oder aber auch in das gleiche Gehäuse oder sogar auf der gleichen Platine integriert sein.

Die Schnittstelle benötigt keine eigene separate Spannungsversorgung. Eine Spannungsversorgung kann indessen über die eingangsseitigen Anschlüsse erfolgen, da der Ruhepegel (logisch "Null") beim DALI-Standard ungleich 0 Volt gewählt ist.

Der Sendezweig ist in Fig. 1a mit dem Bezugszeichen 5 bezeichnet. Für den Fall, dass auch Digitalsignale gemäß dem DALI-Industriestandard verwertet werden sollen, kann auch ein Empfangszweig vorgesehen sein (in Fig. 1a mit dem Bezugszeichen 4 bezeichnet). Der Schnittstelle werden dazu von dem Betriebsgerät 6 Steuersignale an einem Anschluss K_{E} zugeführt, und die Schnittstelle gibt dann gemäß dem jeweiligen Standard aufbereitete Digitalsignale an den externen Anschlüssen K-K' aus. Wie später erläutert werden wird, schützt die vorliegende Erfindung auch diesen optionalen Empfangszweig gegen eine an den Anschlüssen K-K' anliegende Netzspannung *U_{Netz}.*

An die Eingangsklemmen K-K' schließt sich eine Filter- und Überspannungsschutzschaltung 1 an, die eine Drosselspule und einen spannungsabhängigen Widerstand VDR aufweist. Auf diese Filter- und Überspannungsschutzschaltung 1 folgt ein Gleichrichter 8 in Form einer Vollbrücke. Bei Anliegen einer Netzspannung *U_{Netz}* an den Eingangsklemmen K-K' liefert der Gleichrichter also eine gleichgerichtete Wechselspannung mit einer Frequenz von beispielsweise 100 Hz.

Das Ausgangssignal des Gleichrichters 8 wird einem Optokoppler 2 zugeführt, der zur Potentialtrennung zwischen den ausgangsseitigen Anschluss K_{S} des Sendezweigs und den externen Anschlüssen K-K' der Schnittstelle dient. In Serie zu dem Optokoppler 2 ist eine Konstantstromquelle KSQ geschaltet. Wenn nun an den eingangsseitigen Anschlüssen K-K' ein Digitalsignal mit einem maximalen "High"-Pegel von beispielsweise 30 V anliegt, fließt ein Strom durch den Optokoppler 2, der durch die Konstantstromquelle KSQ vorgegeben ist und der ausreichend gewählt ist, um die Ansprechschwelle des Optokopplers 2 zu überschreiten, so dass ausgangsseitig ein entsprechendes Logiksignal an dem Anschluss K_{S} ausgegeben wird.

Wenn nun in diesem Zustand indessen ein Netzspannungssignal an die Klemmen K-K' angelegt werden würde, wäre aufgrund der hohen Spannungspegel eine Beschädigung der Primärseite des Optokopplers 2 zu befürchten. Daher ist vorgesehen, dass als Grundeinstellung in Serie zum Primärzweig des Optokopplers 2 ein hochohmiger Widerstand *R*₁ (Schutz- oder Strombegrenzungswiderstand) geschaltet ist. Dieser Widerstand *R*₁ ist derart dimensioniert, dass bei Anliegen einer Spannung (z.B. einer Netzspannung) an den Anschlüssen K-K' ein Strom durch den Widerstand *R*₁ und somit auf den Optokoppler 2 primärseitig fließt, der einerseits wiederum die Ansprechschwelle des Optokopplers 2 überschreitet, andererseits aber klein genug ist, um eine Beschädigung des Optokopplers 2 oder anderer Bauteile der Schnittstelle zu vermeiden.

Der Strombegrenzungswiderstand *R*₁ wird dabei selektiv in Serie zu dem Optokoppler 2 geschaltet und kann selektiv mittels eines Schutzschalters T₁ überbrückt werden. Der Schutzschalter stellt also eine Möglichkeit dar, aktiv zwischen einer Konfigurierung "Digitalsignal" (als Grundeinstellung) und "Tastersignal" (wenn bestimmte Bedingungen erfüllt sind) bzw. umgekehrt zu schalten, wobei dieses aktive Überführen auf Grundlage einer Erfassung und Auswertung der eingangsseitigen Spannungspegel erfolgt.

Bei dem Schutzschalter T₁ kann es sich insbesondere um einen hochspannungsfesten npn-Bipolartransistor oder MOS-Feldeffekttransistor handeln.

Der Schutzschalter T₁ ist dabei Teil einer Schutzschaltung 9, die eine Steuereinheit µC₁ aufweist. Die Steuereinheit µC₁ steuert aktiv durch Ausgabe eines Schaltsignals, z.B. der Gate-Spannung *U*_{*G*1} eines MOSFETs, den Schutzschalter T₁ an. Die Steuereinheit µC1 kann eine integrierte Schaltung, wie beispielsweise Mikrocontroller sein. Zusammen mit dieser Steuereinheit kann auch der Schutzschalter T₁ als Transistor mit integriert sein. Die Schutzschaltung kann also diskret aufgebaut und/oder Software-gesteuert sein.

Auch die beiden Optokoppler 2, 3 und der Gleichrichter können mit in eine Schaltung integriert sein.

Somit kann die gesamte Schnittstellenschaltung als integrierte Schaltung in ein Standard-IC-Gehäuse aufgenommen werden, was sehr platzsparend ist. Dies ist vor allem für ein LED-Betriebsgerät von Vorteil.

Der Steuereinheit µC₁ wird ebenfalls das an den externen Anschlüssen K-K' der Schnittstelle anliegende Signal zugeführt. Somit erfasst die Steuereinheit µC₁ der Schutzschaltung 9, ob ein potentiell gefährliches Netzspannungssignal an den Anschlüssen K-K' anliegt.

Erfindungsgemäß ist nunmehr vorgesehen, dass als Grundeinstellung der Schalter T₁ geöffnet ist, dass also der hochohmiger Widerstand *R*₁ in Serie zum Primärzweig des Optokopplers 2 geschaltet ist. Die Steuereinheit µC₁ schließt den Schalter T₁ nur, wenn während einer vorbestimmten Zeitdauer festgestellt wurde, dass kein Netzspannungssignal an den Anschlüssen K-K' anliegt. Diese Zeitdauer ist dabei so gewählt, dass sie wenigstens der Zeitdauer einer halben Periode der Netzspannung beträgt.

Das Überbrücken des Strombegrenzungswiderstands *R*₁ findet dabei erst dann zeitverzögert statt, wenn sicher keine Netzspannung anliegt. Falls dagegen bei geschlossenem Schalter T₁ das Anliegen einer Netzspannung erfasst wird, wird der Schalter T₁ wieder sofort geöffnet, um den Strombegrenzungswiderstand *R*₁ wieder in Serie zu dem Optokoppler 2 zu schalten.

Im Übrigen schützt diese Schutzschaltung durch den genannten Mechanismus auch den Empfangszweig davor, dass er aktiviert wird, während ein Netzspannungssignal anliegt.

Fig. 1b zeigt eine Ausführungsform für die Steuereinheit µC₁. Der Steuereinheit µC₁ wird eingangseitig unter anderem ein Analogsignal *Uᵢₙ* zugeführt, das von der an den eingangsseitigen Anschlüssen der Schnittstelle anliegenden digitalen Busspannung *U_{Bus}* bzw. von der gleichgerichteten und geglätteten Netzwechselspannung *U_{Netz}* abgeleitet ist. Dieses Signal wird mittels einer Verzögerungseinheit um beispielsweise 5 ms verzögert und das verzögerte Signal dann dem Setzeingang S eines RS-Flipflops FF zugeführt. Dem Rücksetzeingang R1 dieses RS-Flipflops FF wird das unverzögerte Signal *Uᵢₙ* zugeführt.

Genauer gesagt wird das unverzögerte Signal *Uᵢₙ* dem nicht-invertierenden Eingang eines Komparators KP zugeführt, an dessen invertierendem Eingang eine Referenzspannung *U_{So}* mit einem Gleichspannungspegel von z.B. 22 V anliegt, also einem Pegel, der etwas niedriger gewählt ist als der maximal zulässige Hochpegel des digitalen Bussignals.

Da es sich bei dem Rücksetzeingang R1 des RS-Flipflops FF um einen dominierenden Rücksetzeingang handelt, das Rücksetzsignal am Eingang R1 der bi-stabilen Kippstufe also Priorität hat, wird das Ausgangssignal des RS-Flipflops FF ohne zeitliche Verzögerung auf "logisch Null" gesetzt, so dass entsprechend der Schalter T₁ wieder geöffnet wird.

In Fig. 2a ist eine zweite schaltungstechnische Realisierung der erfindungsgemäßen Schnittstelle dargestellt, welche sich von dem in Fig. 1a skizzierten Ausführungsbeispiel lediglich dadurch unterscheidet, dass der zwischen den beiden Betriebsarten umschaltende Schutzschalter T₁ über eine als Fensterkomparator realisierte Diskriminatorschaltung wertdiskriminiert angesteuert wird, die eingangsseitig über den Strombegrenzungswiderstand *R*₁ mit dem Analogsignal *Uᵢₙ* beaufschlagt wird. Das digitale Ausgangssignal der Diskriminatorschaltung bildet dabei das Steuersignal *U_{G1}* des Schutzschalters T₁. Wie in Fig. 2a dargestellt, kann die in den Sendezweig 5 integrierte Diskriminatorschaltung z.B. in Verbindung mit dem steuerbaren Leistungsschalter T₁ oder einzeln als anwendungsspezifischer, monolithisch integrierter Schaltungsbaustein realisiert sein.

Die Diskriminatorschaltung wird dabei über eine zum Betrieb erforderliche Versorgungsspannung *Uᵥ* gespeist, bei der sich, wie erfindungsgemäß vorgesehen, z.B. um das von der Netzwechselspannung *U_{Netz}* bzw. von der digitalen Busspannung *U_{Bus}* abhängige Signal *Uᵢₙ* handeln kann. Somit wird keine zusätzliche Spannungsquelle zur Spannungsversorgung der Diskriminatorschaltung benötigt.

Darüber hinaus kann bei diesem Ausführungsbeispiel optional vorgesehen sein, dass der mit dem Signal *Uᵢₙ* beaufschlagte Eingang Kᵢ' der Diskriminatorschaltung mit der spannungsführenden Ausgangsleitung eines als RC-Glied realisierten passiven Tiefpassfilters erster Ordnung verbunden ist, das aus dem hochohmigen Eingangswiderstand *R*₁ und einem zwischen Kᵢ' und den Masseknoten der Schnittstelle geschalteten Filterkondensator C gebildet wird und zur Glättung der auf den Eingang Kᵢ' der Diskriminatorschaltung geführten getasteten und gleichgerichteten Netzwechselspannung *U_{Netz}* dient.

In Fig. 2b ist der erfindungsgemäße Schaltungsaufbau der als Fensterkomparator realisierten Diskriminatorschaltung für das Ausführungsbeispiel der in Fig. 2a dargestellten Schnittstelle dargestellt. Durch die Diskriminatorschaltung, welche erfindungsgemäß aus zwei ausgangsseitig mit den Signaleingängen eines UND-Gatters G verbundenen Komparatorstufen KP₁ und KP₂ aufgebaut ist, wird gewährleistet, dass der Steuersignaleingang K₂ des Schutzschalters T₁ über ein digitales Steuersignal *U*_{G1}, welches von den Amplitudenwerten des von der Netzwechselspannung *U_{Netz}* bzw. von der digitalen Busspannung *U_{Bus}* abgeleiteten Analogsignals *Uᵢₙ* abhängt, wertdiskriminiert angesteuert wird. Im Einzelnen dient eine ausgangsseitig mit einem ersten Signaleingang des UND-Gatters G verbundene erste Komparatorstufe KP₁ des Fensterkomparators, die über einen invertierenden Eingang mit dem von der Netzwechselspannung *U_{Netz}* abhängenden Analogsignal *Uᵢₙ* beaufschlagt wird, zum Vergleich der Amplitudenwerte dieses Analogsignals mit dem Spannungspotenzial einer an einem nicht-invertierenden Eingang dieser ersten Komparatorstufe KP₁ anliegenden, vorgebbaren Referenzspannung *Uₛₒ* mit einem Gleichspannungspegel von beispielsweise 24 V. Erfindungsgemäß wird diese erste Komparatorstufe KP₁ über *Uᵢₙ* mit der zum Betrieb benötigten Energie versorgt.

Eine ausgangsseitig mit einem zweiten Signaleingang des UND-Gatters G verbundene zweite Komparatorstufe KP₂ des Fensterkomparators, die über einen nicht-invertierenden Eingang mit dem von der Netzwechselspannung *U_{Netz}* abhängenden Analogsignal *Uᵢₙ* beaufschlagt wird, dient zum Vergleich der Amplitudenwerte dieses Analogsignals mit dem Spannungspotenzial einer an einem invertierenden Eingang dieser zweiten Komparatorstufe KP₂ anliegenden, vorgebbaren Referenzspannung *U_{Su}* mit einem Gleichspannungspegel von beispielsweise 5 V. Dabei wird die zweite Komparatorstufe KP₂ erfindungsgemäß ebenso wie die erste Komparatorstufe KP₁ über *Uᵢₙ* mit der zum Betrieb benötigten Energie versorgt. Eine in Sperrrichtung gepolte Zenerdiode D_{z}"' mit einer geeignet festgelegten Durchbruchspannung von beispielsweise 30 V, welche zwischen den mit dem nicht-invertierenden Eingang der zweiten Komparatorstufe KP₂ verbundenen invertierenden Eingang der ersten Komparatorstufe KP₁ und den Masseknoten der Schnittstellenschaltung geschaltet ist, dient dabei als Überspannungsschutz.

Liegen die Amplitudenwerte des vorgenannten Analogsignals *Uᵢₙ* unterhalb des Spannungspotenzials der Referenzspannung *U_{So}* oder oberhalb der Durchbruchspannung von D_{Z}"', nimmt die Ausgangsspannung *U*_{*out*1} der ersten Komparatorstufe KP₁ das Spannungspotenzial ihrer positiven Sättigungsspannung + *Uₛₐₜ* an, welche (positive Logik vorausgesetzt) einem "High"-Pegel von *U*_{*out*1} entspricht. Liegen die Amplitudenwerte des vorgenannten Analogsignals *Uᵢₙ* dagegen in einem Wertebereich zwischen dem Spannungspotenzial der Referenzspannung *Uₛₒ* und der Durchbruchspannung von D_{Z}"', nimmt die Ausgangsspannung *U*_{*out*1} der ersten Komparatorstufe KP₁ das Spannungspotenzial ihrer negativen Sättigungsspannung - *Uₛₐₜ* an, welche (wiederum positive Logik vorausgesetzt) einem "Low"-Pegel von *U*_{*out*1} entspricht.

Bei der zweiten Komparatorstufe KP₂ liegen die Verhältnisse anders, da die Rollen der beiden an dem nicht-invertierenden bzw. invertierenden Eingang dieser Komparatorstufe anliegenden Signale, wie vorstehend beschrieben, gegenüber denen der ersten Komparatorstufe KP₁ vertauscht sind. Liegen die Amplitudenwerte des vorgenannten Analogsignals *Uᵢₙ* innerhalb eines Wertebereichs zwischen dem Spannungspotenzial der Referenzspannung *U_{Su}* und der Durchbruchspannung von D_{Z}"', nimmt die Ausgangsspannung *U*_{*out*2} der zweiten Komparatorstufe KP₂ das Spannungspotenzial ihrer positiven Sättigungsspannung *+ U_{Sat}* an, welche (positive Logik vorausgesetzt) einem "High"-Pegel von *U*_{*out*2} entspricht. Liegen die Amplitudenwerte des vorgenannten Analogsignals *Uᵢₙ* dagegen unterhalb des Spannungspotenzials der Referenzspannung *U_{Su}* oder oberhalb der Durchbruchspannung von D_{Z}''', nimmt die Ausgangsspannung *U*_{*out*2} der zweiten Komparatorstufe KP₂ das Spannungspotenzial ihrer negativen Sättigungsspannung -*U_{Sat}* an, die (wiederum positive Logik vorausgesetzt) einem "Low"-Pegel von *U*_{*out*2} entspricht.

Da über den Ausgang des UND-Gatters G nur dann ein Binärsignal mit einem "High"-Pegel bereitgestellt wird, wenn beide Eingangssignale dieses UND-Gatters, bei denen es sich um die beiden digitalen Ausgangsspannungen *U*_{*out*1} bzw. *U*_{*out*2} der Komparatorstufen KP₁ und KP₂ handelt, "High"-Pegel führen, befindet sich der Schutzschalter T₁ nur dann in einem Durchschaltbetrieb, wenn die Amplitudenwerte des Analogsignals *Uᵢₙ* dem Betrage nach in den durch die beiden Referenzspannungen *U_{Su}* und *U_{So}* des Fensterkomparators begrenzten Wertebereich hineinfallen und damit die Ungleichungskette *U_{Su}* < *Uᵢₙ* < *U_{So}* erfüllt ist. Wie aus Fig. 2b zu entnehmen ist, ist zwischen den Ausgang des UND-Gatters G und den Steuersignaleingang K₂ des Schutzschalters T₁ eine monostabile Kippstufe SR geschaltet, deren Ausgangssignal A', bei dem es sich um das digitale Steuersignal *U*_{*G*1} des Schutzschalters T₁ handelt, bei Anliegen eines Binärsignals E' mit einem "High"-Pegel an ihrem Eingang nach einer gewissen Umschaltverzögerung von wenigen Nanosekunden Dauer von einem stabilen "Low"-Zustand (Ruhezustand) für eine Verweildauer Δt' von ein paar Millisekunden in einen instabilen "High"-Zustand übergeht, bevor sie wieder von selbst in ihren Ruhezustand zurückkehrt. Hierbei hat eine Änderung des Eingangssignal E' während der Verweildauer *Δt'* keinerlei Auswirkungen auf den Schaltzustand der monostabilen Kippstufe SR. Durch die Verwendung dieses Univibrators wird gewährleistet, dass auch bei Erfüllung der durch die obige Ungleichungskette *Uₛᵤ < Uᵢₙ < Uₛₒ* vorgegebenen Bedingung zum Durchschalten des Schutzschalters T₁ ein dadurch erzwungenes Kurzschließen der netzspannungsführenden Leitung über den Sendezweig 5 der erfindungsgemäßen Schnittstelle nur für eine durch die Verweildauer Δt' der monostabilen Kippstufe SR vorgegebene Zeit andauert.

Nach dem Zurückkehren des Ausgangssignals A' in den Ruhezustand des Univibrators SR wird der Schutzschalter T₁ wieder zum Umschalten in den Sperrzustand veranlasst. Die Schnittstelle arbeitet bei Einhaltung der Bedingung also nur für eine durch die Verweildauer Δ*t*' der monostabilen Kippstufe SR vorgegebene Zeit in einem DALI/DSI-Betriebsmodus, in dem die über die netzspannungsführende Leitung bereitgestellte Netzwechselspannung *U*_{*Net*z} kurzgeschlossen ist. Um den steuerbaren Leistungsschalter T₁ zum Umschalten in einen in Bezug auf die Netzspannungsfestigkeit der Schnittstelle sicheren Betriebsmodus zu veranlassen, braucht lediglich abgewartet zu werden, bis der Univibrator SR wieder seinen stabilen Zustand annimmt.

Ist die durch die vorstehende Ungleichungskette vorgegebene Bedingung nicht erfüllt, wird am Ausgang des UND-Gatters G ein Binärsignal mit einem "Low"-Pegel bereitgestellt, der unverändert auf den Ausgang der monostabilen Kippstufe SR weitergeschaltet wird, was dazu führt, dass der Schutzschalter T₁ in diesem Falle sperrt und die netzspannungsführende Leitung nicht über den Sendezweig 5 der erfindungsgemäßen Schnittstelle kurzgeschlossen wird. Dies führt dazu, dass die Schnittstelle in einem Betriebsmodus verbleibt, in dem die an ihrem Netzspannungseingang K-K' anliegende Netzwechselspannung *U_{Nets}* nicht über T₁ kurzgeschlossen werden kann.

In dieser Betriebsart ist nur über den hochohmigen Eingangswiderstand *R*₁ der Schutzschaltung 9, den Primärzweig des sendeseitigen Optokopplers 2 sowie über den Sekundärzweig des empfangsseitigen Optokopplers 3 ein Stromfluss möglich.

In Fig. 3a ist eine dritte schaltungstechnische Realisierung der erfindungsgemäßen Schnittstelle dargestellt, welche sich von den in Fig. 1a und Fig. 2a skizzierten Ausführungsbeispielen dadurch unterscheidet, dass der zwischen den beiden Betriebsarten umschaltende Schutzschalter T₁ über ein in den Sendezweig 5 der Schnittstelle integriertes, aus diskreten elektronischen Bauelementen aufgebautes passives Verzögerungsglied zeitverzögert angesteuert wird, welches eingangsseitig mit der Netzwechselspannung *U_{Netz}* oder der digitalen Busspannung *U_{Bus}* beaufschlagt wird. Das passive Verzögerungsglied kann dabei z.B. ein ausgangsseitig mit dem Steuersignaleingang K₂ des Schutzschalters T₁ und dem Masseknoten der Schnittstelle verbundenes passives Tiefpassfilter erster Ordnung umfassen, das durch ein RC-Glied, bestehend aus einer mit dem vorgenannten Masseknoten verbundenen Gatekapazität *C*_{*G*1} des als MOSFET realisierten Schutzschalters T₁ und einem zwischen den Steuersignaleingang von T₁ und den Verbindungsknoten zwischen der Konstantstromquelle KSQ und dem Primärzweig des sendeseitigen Optokopplers 2 geschalteten Ohmschen Widerstand R₂ (Entladewiderstand), gebildet wird. Das Produkt aus der Gatekapazität *C*_{*G*1} und dem Entladewiderstand R₂ des MOSFETs T₁ bildet dabei ein Maß für die erzielbare Einschaltverzögerungszeit seines Steuersignals *U*_{*G*1}.

Diese Zeitkonstante τ kann dabei durch eine geeignete Dimensionierung der ohmschen und kapazitiven Bauelemente des RC-Glieds so bemessen sein, dass das Spannungspotenzial an einem über einen Strombegrenzungswiderstand *R*₁ mit dem Primärzweig des sendeseitigen Optokopplers 2 und über eine in Sperrrichtung gepolte Diode D mit dem Steuersignaleingang K₂ des Schutzschalters T₁ verbundenen Knoten K₁ im Sperrbetrieb des Schutzschalters T₁ schneller die Schaltspannung von T₁ erreicht als das an dessen Steuersignaleingang K₂ anliegende Spannungspotenzial von *U*_{*G*1}*.*

Der Wirkwiderstandsanteil der Gesamtimpedanz des RC-Glieds kann erfindungsgemäß aber auch aus dem äquivalenten Widerstandswert der Parallelschaltung der beiden Ohmschen Widerstände R₁ und R₂ gebildet werden, die an einem Ende jeweils mit dem Primärzweig des sendeseitigen Optokopplers 2 und an einem anderen Ende mit dem vorgenannten Knoten K₁ bzw. mit dem Steuersignaleingang K₂ des Schutzschalters T₁ verbunden sind. Der äquivalente Widerstandswert der Parallelschaltung kann dabei durch eine geeignete Dimensionierung der beiden Ohmschen Widerstände R₁ und R₂ so bemessen sein, dass im Sperrbetrieb des Schutzschalters, abhängig vom Effektivwert der gleichgerichteten Netzwechselspannung *U_{Netz},* genügend Strom zum Betrieb des sendeseitigen Optokopplers 2 durch den Sendezweig 5 fließt.

Der Steuersignaleingang K₂ des Schutzschalters T₁ ist bei diesem Ausführungsbeispiel über die in Sperrrichtung gepolte Schutzdiode D mit einer weiteren Konstantstromquelle KSQ' verbunden, die den über die Parallelschaltung der beiden Ohmschen Widerstände *R*₁ und *R*₂ fließenden Strom auf einem näherungsweise konstanten Niveau hält. Eine kathodenseitig über einen Kollektorwiderstand *R*_{*C*3} eines zum Betrieb dieser Konstantstromquelle KSQ' benötigten Bipolartransistors T_{3b} mit dem Knoten K₁ und anodenseitig mit dem Masseknoten der Schnittstelle verbundene, in Sperrrichtung gepolte Zenerdiode D_{Z}' mit einer geeignet dimensionierten Durchbruchspannung dient dabei als Überspannungsschutz für den Steuersignaleingang von T₁.

Da die beiden Konstantstromquellen KSQ und KSQ' in dem skizzierten Ausführungsbeispiel gleich aufgebaut sind, werden sie im Folgenden gemeinsam beschrieben, wobei sich die nicht eingeklammerten Bezugszeichen auf die elektronischen Bauelemente der Konstantstromquelle KSQ beziehen und die in runden Klammern angegebenen Bezugszeichen auf die elektronischen Bauelemente der baugleichen Konstantstromquelle KSQ'. Wie in Fig. 3a dargestellt, können die beiden Konstantstromquellen KSQ und KSQ' zwei zueinander in Wechselwirkung stehende Bipolartransistoren T₂ₐ und T_{2b} (bzw. T₃ₐ und T_{3b}) umfassen, die über ihre Basiselektroden mit dem Kollektor bzw. mit dem Emitter des jeweils anderen Bipolartransistors verschaltet sind, sowie einen zwischen die Emitterelektroden der jeweiligen Bipolartransistoren T₂ₐ und T_{2b} (bzw. T₃ₐ und T_{3b}) geschalteten Ohmschen Widerstand *R*_{*E*2} (*R*_{*E*3}) (Emitterwiderstand).

Bei einem Anstieg des durch T_{2b} (T_{3b}) fließenden Kollektorstroms *I*_{*C*2b} (*I*_{*C*3b}), bei dem es sich um einen durch einen Spannungsabfall der amplitudengetasteten und gleichgerichteten Netzwechselspannung *U_{Netz}* bzw. um einen Spannungsabfall der digitalen Busspannung *U_{Bus}* an einem Kollektorwiderstand *R*_{*C*2} (*R*_{*C*3}) des Bipolartransistors T_{2b} (T_{3b}) hervorgerufenen Strom handelt, wird der Emitter in seiner Spannung gegenüber der Basis von T_{2b} (T_{3b}) angehoben, was dazu führt, dass die Basis-Emitter-Spannung *U*_{*BE*2b} (*U*_{*BE*3b}) von Transistor T_{2b} (T_{3b}) sinkt. Dies steuert den Bipolartransistor T_{2b} (T_{3b}) in einen hochohmigen Zustand und lässt den Kollektorstrom *I*_{*c*2b} (*I*_{*c*3b}) sofort wieder sinken. Bei einer Abnahme des Kollektorstroms *I*_{*c2*b} (*I*_{*c*3b}) wird dagegen die Basis-Emitter-Spannung *U*_{*BE*2b} (*U*_{*BE*3b}) größer, wodurch T_{2b} (T_{3b}) in einen niederohmigen Zustand gesteuert wird und der Kollektorstrom *I*_{*c*2b} (*I*_{*c*3b}) wieder ansteigt. Die Konstantstromquelle KSQ hält auf diese Weise die Stromstärke des durch den Primärzweig des sendeseitigen Optokopplers 2 fließenden Stroms auf einem näherungsweise konstanten Niveau, während die Konstantstromquelle KSQ', wie bereits erwähnt, dazu dient, den über die Parallelschaltung der beiden Ohmschen Widerstände *R*₁ und *R*₂ fließenden Strom auf einem näherungsweise konstanten Niveau zu halten.

In Fig. 3b ist eine funktionsäquivalente Schaltungsvariante der in Fig. 3a abgebildeten Schnittstelle dargestellt, bei der der Entladewiderstand *R₂* des RC-Glieds nicht, wie in Fig. 3a dargestellt, ebenso wie der Strombegrenzungswiderstand *R*₁ mit dem Verbindungsknoten zwischen der Konstantstromquelle KSQ und dem Primärzweig des sendeseitigen Optokopplers 2 verbunden ist, sondern direkt mit der spannungsführenden Ausgangsleitung des Vollweg-Gleichrichters 8.

## Patentansprüche

1. Schnittstelle für Betriebsgeräte (6) zur Ansteuerung von Leuchtmitteln (7), wobei die Schnittstelle aufweist:
- einen eingangsseitigen Anschluss (K-K'), an den wahlweise ein Taster- bzw. Schaltersignal, welches einem von einem mit Netzspannung (U_{Netz}) versorgten Taster oder Schalter herstammenden Signal entspricht, oder ein Digitalsignal (U_{Bus}) angelegt werden kann,
- eine Signalverarbeitungsschaltung (5), die das jeweils angelegte Taster- bzw. Schaltersignal oder Digitalsignal (U_{Bus}) durch einen Optokoppler-(2) aufbereitet und an
- einem Ausgangsseitigen Anschluss (Kₛ) zur Weitergabe an eine Steuereinheit eines angeschlossenen Betriebsgeräts (6) zur Steuerung der Leuchtmittel (7) entsprechend dem jeweils anliegenden Taster- bzw. Schaltersignal oder Digitalsignal (U_{Bus}) bereitstellt,
wobei die Signalverarbeitungsschaltung (5)
- einen ersten Strompfad bestehend aus einer Konstantstromquelle (KSQ) in Serie zu einem Schutzschalter (T1),
- Steuermittel (µC1. KSQ') zum Schalten des Schutzschalters (T1) und
- einen zweiten Strompfad, der parallel zum ersten Strompfad angeordnet ist, aufweist; wobei der zweite Strompfad einen Strombegrenzungswiderstand (R1) aufweist,
wobei die Steuermittel (µC1, KSQ') die Signalverarbeitungsschaltung (5) in einen ersten Zustand zur Aufbereitung eines Taster- bzw. Schaltersignals versetzen und in einen zweiten Zustand zur Aufbereitung eines Digitalsignals (U_{Bus}) nur dann versetzen, wenn die Steuermittel (µC1, KSQ') während einer vorbestimmten Zeitdauer an dem eingangsseitigen Anschluss (K-K`) kein Anliegen einer Netzspannung (U_{Netz}) erfassen,
wobei die Signalverarbeitungsschaltung (5) derart konfiguriert ist, dass im ersten Zustand bei geöffnetem Schutzschalter (T1) ein Strom durch den zweiten Strompfad und den Optokoppler (2) fließt, und im zweiten Zustand durch Schließen des Schutzschalters (T1) ein Strom durch den ersten Strompfad und den Optokoppler (2) fließt.

2. Schnittstelle nach Anspruch 1,
bei der die Steuermittel derart ausgestaltet sind, dass sie die Schnittstelle in den ersten Zustand zur Aufbereitung eines Taster- bzw. Schaltersignals versetzt, wenn sie ein Anliegen einer Netzspannung (U_{Netz}) erfassen.

3. Schnittstelle nach einem der vorhergehenden Ansprüche,
bei der die Steuermittel eine integrierte Schaltung sind.

4. Schnittstelle nach Anspruch 1 oder 3,
wobei der Schutzschalter (T1) ein Transistor ist, der zusammen mit den Steuermitteln als integrierte Schaltung ausgeführt ist.

5. Schnittstelle nach einem der vorhergehenden Ansprüche,
bei der die vorbestimmte Zeitdauer wenigstens so lang wie eine Halbwelle der Netzspannung ist.

6. Schnittstelle nach einem der vorhergehenden Ansprüche,
weiterhin aufweisend einen mit dem eingangsseitigen Anschluss (K-K') verbindbaren Empfangszweig (4) für ein Digitalsignal, das der Schnittstelle von der Steuereinheit eines angeschlossenen Betriebsgeräts (6) zuführbar ist.

7. Schnittstelle nach Anspruch 6,
bei der die Schnittstelle den Empfangszweig (4) nur dann freigibt, wenn während der vorbestimmten Zeitdauer die Steuermittel an dem eingangsseitigen Anschluss (K-K') kein Anliegen einer Netzspannung (U_{Netz}) erfassen.

8. Schnittstelle nach einem der vorhergehenden Ansprüche,
wobei der Optokoppler (2) primärseitig mit dem eingangsseitigen Anschluss (K-K`) und sekundärseitig mit dem ausgangsseitigen Anschluss (Kₛ) verbunden ist.

9. Schnittstelle nach einem der vorhergehenden Ansprüche,
bei der die Steuermittel einen Microcontroller (µC1 bzw. µC2) aufweisen.

10. Schnittstelle nach einem der vorhergehenden Ansprüche, die als integrierte Schaltung ausgebildet ist.

11. System aufweisend eine Schnittstelle nach einem der vorhergehenden Ansprüche und ein Betriebsgerät (6) für Leuchtmittel (7).

12. System nach Anspruch 11,
bei dem das Betriebsgerät (6) ein Vorschaltgerät für Gasentladungslampen oder LEDs ist.

13. Verfahren zum Betrieb einer Schnittstelle für Betriebsgeräte (6) zur Ansteuerung von Leuchtmitteln (7),
wobei die Schnittstelle aufweist:
- einen eingangsseitigen Anschluss (K-K'), an den wahlweise ein Taster- bzw. Schaltersignal, welches einem von einem mit Netzspannung (U_{Netz}) versorgten Taster oder Schalter herstammenden Signal entspricht, oder ein Digitalsignal (U_{Bus}) angelegt werden kann,
- eine Signalverarbeitungsschaltung (5), die das jeweils angelegte Taster- bzw. Schaltersignal oder Digitalsignal (U_{Bus}) durch einen Optokoppler-(2) aufbereitet und an
- einem Ausgangsseitigen Anschluss (Kₛ) zur Weitergabe an eine Steuereinheit eines angeschlossenen Betriebsgeräts (6) zur Steuerung der Leuchtmittel (7) entsprechend dem jeweils anliegenden Taster- bzw. Schaltersignal oder Digitalsignal (U_{Bus}) bereitstellt,
wobei die Signalverarbeitungsschaltung (5)
- einen ersten Strompfad bestehend aus einer Konstantstromquelle (KSQ) in Serie zu einem Schutzschalter (T1),
- Steuermittel (µC1. KSO') zum Schalten des Schutzschalters (T1) und
- einen zweiten Strompfad, der parallel zum ersten Strompfad angeordnet ist, aufweist; wobei der zweite Strompfad einen Strombegrenzungswiderstand (R1) aufweist,
wobei die Steuermittel (µC1, KSQ') die Signalverarbeitungsschaltung (5) in einen ersten Zustand zur Aufbereitung eines Taster- bzw. Schaltersignals versetzen und in einen zweiten Zustand zur Aufbereitung eines Digitalsignals (U_{Bus}) nur dann versetzen, wenn die Steuermittel (µC1, KSQ') während einer vorbestimmten Zeitdauer an dem eingangsseitigen Anschluss (K-K`) kein Anliegen einer Netzspannung (U_{Netz}) erfassen,
wobei die Signalverarbeitungsschaltung (5) derart konfiguriert ist, dass im ersten Zustand bei geöffnetem Schutzschalter (T1) ein Strom durch den zweiten Strompfad und den Optokoppler (2) fließt, und im zweiten Zustand durch Schließen des Schutzschalters (T1) ein Strom durch den ersten Strompfad und den Optokoppler (2) fließt.

## Claims

1. Interface for operating devices (6) for actuating light-emitting means (7), wherein the interface has:
- an input-side connection (K-K'), to which either a pushbutton or switch signal, which corresponds to a signal originating from a pushbutton or switch to which system voltage (U_{system}) is supplied, or a digital signal (U_{bus}) can be applied,
- a signal processing circuit (5), which conditions the respectively applied pushbutton or switch signal or digital signal (U_{bus}) by means of an optocoupler (2) and
- provides this signal at an output-side connection (Kₛ) to then be passed on to a control unit of a connected operating device (6) for controlling the light-emitting means (7) corresponding to the respectively applied pushbutton or switch signal or digital signal (U_{bus}),
wherein the signal processing circuit (5) has
- a first current path comprising a constant current source (KSQ) in series with a circuit breaker (T1)
- control means (µC1, KSQ') for switching the circuit breaker (T1) and
- a second current path, which is arranged in parallel with the first current path, wherein the second current path has a current-limiting resistor (R1),
wherein the control means (µC1, KSQ') set the signal processing circuit (5) to a first state for conditioning a pushbutton or switch signal and to a second state for conditioning a digital signal (U_{bus}) only when the control means (µC1, KSQ') detect that there is no system voltage (U_{system}) applied during a predetermined time period at the input-side connection (K-K'),
wherein the signal processing circuit (5) is configured in such a way that, in the first state, when the circuit breaker (T1 is open, a current flows through the second current path and the optocoupler (2) and, in the second state, by virtue of the circuit breaker (T1) closing, a current flows through the first current path and the optocoupler (2).

2. Interface according to Claim 1, in which the control means are configured in such a way that they set the interface to the first state for conditioning a pushbutton or switch signal when they detect an application of a system voltage (U_{system}).

3. Interface according to one of the preceding claims, in which the control means are an integrated circuit.

4. Interface according to Claim 1 or 3, wherein the circuit breaker (T1) is a transistor which is implemented together with the control means as an integrated circuit.

5. Interface according to one of the preceding claims, in which the predetermined time period is at least as long as a half-cycle of the system voltage.

6. Interface according to one of the preceding claims, further having a reception branch (4), which can be connected to the input-side connection (K-K'), for a digital signal which can be supplied to the interface from the control unit of a connected operating device (6).

7. Interface according to Claim 6, in which the interface enables the reception branch (4) only when the control means detect that there is no system voltage (U_{system}) applied at the input-side connection (K-K') during the predetermined time period.

8. Interface according to one of the preceding claims, wherein the optocoupler (2) is connected on the primary side to the input-side connection (K-K') and on the secondary side to the output-side connection (Kₛ).

9. Interface according to one of the preceding claims, in which the control means have a microcontroller (µC1 or µC2).

10. Interface according to one of the preceding claims which is in the form of an integrated circuit.

11. System having an interface according to one of the preceding claims and an operating device (6) for light-emitting means (7).

12. System according to Claim 11, in which the operating device (6) is a ballast for gas discharge lamps or LEDs.

13. Method for operating an interface for operating devices (6) for actuating light-emitting means (7), wherein the interface has:
- an input-side connection (K-K'), to which either a pushbutton or switch signal, which corresponds to a signal originating from a pushbutton or switch to which system voltage (U_{system}) is supplied, or a digital signal (U_{bus}) can be applied,
- a signal processing circuit (5), which conditions the respectively applied pushbutton or switch signal or digital signal (U_{bus}) by means of an optocoupler (2) and
- provides this signal at an output-side connection (Kₛ) to then be passed on to a control unit of a connected operating device (6) for controlling the light-emitting means (7) corresponding to the respectively applied pushbutton or switch signal or digital signal (U_{bus}),
wherein the signal processing circuit (5) has
- a first current path comprising a constant current source (KSQ) in series with a circuit breaker (T1),
- control means (µC1, KSQ') for switching the circuit breaker (T1), and
- a second current path, which is arranged in parallel with the first current path, wherein the current second path has a current-limiting resistor (R1),
wherein the control means (µC1, KSQ') set the signal processing circuit (5) to a first state for conditioning a pushbutton or switch signal and to a second state for conditioning a digital signal (U_{bus}) only when the control means (µC1, KSQ') detect that there is no system voltage (U_{system}) applied during a predetermined time period at the input-side connection (K-K'),
wherein the signal processing circuit (5) is configured in such a way that, in the first state, when the circuit breaker (T1) is open, a current flows through the second current path and the optocoupler (2) and, in the second state, by virtue of the circuit breaker (T1) closing, a current flows through the first current path and the optocoupler (2).

## Revendications

1. Interface pour dispositifs de commande (6) pour la commande de moyens d'éclairage (7), l'interface présentant :
- une connexion côté entrée (K-K'), à laquelle peut être appliqué au choix un signal de bouton poussoir ou de commutateur, lequel correspond à un signal originaire d'un bouton poussoir ou commutateur alimenté par une tension de réseau (UNetz), ou un signal numérique (UBus),
- un circuit de traitement de signal (5), qui traite au moyen d'un optocoupleur (2) le signal de bouton poussoir ou de commutateur ou le signal numérique (UBus) appliqué respectivement et le fournit à
- une connexion côté sortie (KS) pour une transmission à une unité de commande d'un dispositif de commande (6) raccordé pour une commande des moyens d'éclairage (7) conformément au signal de bouton poussoir ou de commutateur ou au signal numérique (UBus) appliqué respectivement,
dans laquelle le circuit de traitement de signal (5) présente
- un premier trajet de courant composé d'une source de courant constant (KSQ) en série avec un commutateur de protection (T1),
- des moyens de commande (µC1, KSQ') pour commuter le commutateur de protection (T1) et
- un deuxième trajet de courant, qui est disposé parallèlement au premier trajet de courant ; dans laquelle le deuxième trajet de courant présente une résistance de limitation de courant (R1),
dans laquelle les moyens de commande (µC1, KSQ') font passer le circuit de traitement de signal (5) dans un premier état destiné au traitement d'un signal de bouton poussoir ou de commutateur et le font passer dans un deuxième état destiné au traitement d'un signal numérique (UBus) uniquement lorsque les moyens de commande (µC1, KSQ') ne détectent aucune application d'une tension de réseau (UNetz) à la connexion côté entrée (K-K') pendant une durée prédéterminée,
dans laquelle le circuit de traitement de signal (5) est configuré de telle sorte que dans le premier état en cas de commutateur de protection (T1) ouvert un courant circule à travers le deuxième trajet de courant et l'optocoupleur (2), et dans le deuxième état de par la fermeture du commutateur de protection (T1) un courant circule à travers le premier trajet de courant et l'optocoupleur (2).

2. Interface selon la revendication 1,
dans laquelle les moyens de commande sont agencés de telle sorte qu'ils font passer l'interface dans le premier état destiné au traitement d'un signal de bouton poussoir ou de commutateur lorsqu'ils détectent une application d'une tension de réseau (UNetz).

3. Interface selon l'une des revendications précédentes,
dans laquelle les moyens de commande sont un circuit intégré.

4. Interface selon la revendication 1 ou 3,
dans laquelle le commutateur de protection (T1) est un transistor, qui est réalisé conjointement avec les moyens de commande en tant que circuit intégré.

5. Interface selon l'une des revendications précédentes,
dans laquelle la durée prédéterminée est au moins aussi longue qu'une demi-onde de la tension de réseau.

6. Interface selon l'une des revendications précédentes,
présentant en outre une branche de réception (4), qui est susceptible d'être reliée à la connexion côté entrée (K-K'), pour un signal numérique, qui est susceptible d'être fourni à l'interface par l'unité de commande d'un dispositif de commande (6) raccordé.

7. Interface selon la revendication 6,
dans laquelle l'interface déclenche la branche de réception (4) uniquement lorsque les moyens de commande ne détectent aucune application d'une tension de réseau (UNetz) à la connexion côté entrée (K-K') pendant la durée prédéterminée.

8. Interface selon l'une des revendications précédentes,
dans laquelle l'optocoupleur (2) est relié du côté primaire à la connexion côté entrée (K-K') et du côté secondaire à la connexion côté sortie (KS).

9. Interface selon l'une des revendications précédentes,
dans laquelle les moyens de commande présentent un microcontrôleur (µC1 ou µC2).

10. Interface selon l'une des revendications précédentes, qui est configurée en tant que circuit intégré.

11. Système présentant une interface selon l'une des revendications précédentes et un dispositif de commande (6) pour moyens d'éclairage (7).

12. Système selon la revendication 11,
dans lequel le dispositif de commande (6) est un ballast pour lampes à décharge de gaz ou LEDs.

13. Procédé pour le fonctionnement d'une interface pour dispositifs de commande (6) pour la commande de moyens d'éclairage (7),
dans lequel l'interface présente :
- une connexion côté entrée (K-K'), à laquelle peut être appliqué au choix un signal de bouton poussoir ou de commutateur, lequel correspond à un signal originaire d'un bouton poussoir ou commutateur alimenté par une tension de réseau (UNetz), ou un signal numérique (UBus),
- un circuit de traitement de signal (5), qui traite au moyen d'un optocoupleur (2) le signal de bouton poussoir ou de commutateur ou le signal numérique (Ubus) appliqué respectivement et le fournit à
- une connexion côté sortie (KS) pour une transmission à une unité de commande d'un dispositif de commande (6) raccordé pour une commande des moyens d'éclairage (7) conformément au signal de bouton poussoir ou de commutateur ou au signal numérique (UBus) appliqué respectivement,
dans lequel le circuit de traitement de signal (5) présente
- un premier trajet de courant composé d'une source de courant constant (KSQ) en série avec un commutateur de protection (T1),
- des moyens de commande (µC1, KSQ') pour commuter le commutateur de protection (T1) et
- un deuxième trajet de courant, qui est disposé parallèlement au premier trajet de courant ; dans lequel le deuxième trajet de courant présente une résistance de limitation de courant (R1),
dans lequel les moyens de commande (µC1, KSQ') font passer le circuit de traitement de signal (5) dans un premier état destiné au traitement d'un signal de bouton poussoir ou de commutateur et le font passer dans un deuxième état destiné au traitement d'un signal numérique (UBus) uniquement lorsque les moyens de commande (µC1, KSQ') ne détectent aucune application d'une tension de réseau (UNetz) à la connexion côté entrée (K-K') pendant une durée prédéterminée,
dans lequel le circuit de traitement de signal (5) est configuré de telle sorte que dans le premier état en cas de commutateur de protection (T1) ouvert un courant circule à travers le deuxième trajet de courant et l'optocoupleur (2), et dans le deuxième état de par la fermeture du commutateur de protection (T1) un courant circule à travers le premier trajet de courant et l'optocoupleur (2).
